# EUROPÄISCHE PATENTSCHRIFT

(11) **EP 1 012 455 B1**
(45) Veröffentlichungstag und Bekanntmachung des Hinweises auf die Patenterteilung: **20.03.2002**
(21) Anmeldenummer: 97950069.1
(22) Anmeldetag: 03.11.1997
(51) Int. Cl.: F01N 3/28, F01N 7/00, F01N 7/18

(54) **KATALYTISCHER KONVERTER FÜR EINEN KLEINMOTOR**
CATALYTIC CONVERTER FOR A SMALL-SIZE ENGINE
CONVERTISSEUR CATALYTIQUE POUR MOTEUR DE FAIBLE PUISSANCE

(30) Priorität: 08.11.1996 DE 19646242
(43) Veröffentlichungstag der Anmeldung: 28.06.2000
(73) Patentinhaber: Emitec Gesellschaft für Emissionstechnologie mbH, 53797 Lohmar (DE)
(72) Erfinder: BRÜCK, Rolf, D-51429 Bergisch Gladbach (DE); MAUS, Wolfgang, D-51429 Bergisch Gladbach (DE)
(74) Vertreter: Kahlhöfer, Hermann, Dipl.-Phys.
(86) Internationale Anmeldenummer: EP9706044
(87) Internationale Veröffentlichungsnummer: WO9821453

(56) Entgegenhaltungen:
- EP-A- 0 218 062
- DE-A- 3 829 668
- FR-A- 2 444 793
- PATENT ABSTRACTS OF JAPAN vol. 016, no. 383 (C-0974), 17.August 1992 & JP 04 122418 A (NIPPON STEEL CORP), 22.April 1992,

## Beschreibung

Die vorliegende Erfindung betrifft einen katalytischen Konverter für einen Kleinmotor, bei welchem in einem motornah angeordneten Schalldämpfergehäuse ein mit katalytisch aktivem Material beschichteter Wabenkörper angeordnet ist.

Im Zuge eines stärker werdenden Umweltbewußtseins und strengerer Emissionsvorschriften in vielen Ländern hat sich das Bedürfnis verstärkt, nicht nur bei Kraftfahrzeugen, sondern auch bei Kleinmotoren eine katalytische Abgasreinigung vorzunehmen. Unter Kleinmotoren werden im folgenden Motoren mit einem Hubraum von weniger als 250 ccm, insbesondere weniger als 50 ccm gemeint. Solche Motoren treten insbesondere bei Rasenmähern, Motorsägen, transportablen Stromaggregaten, Zweirädern und ähnlichen Anwendungen auf. Insbesondere bei Motorsägen, Rasenmähern und sonstigen Gartengeräten befindet sich die das Gerät betreibende Person oft über einen längeren Zeitraum direkt im Abgasbereich des Kleinmotors, weshalb eine katalytische Abgasreinigung besonders wichtig ist.

Aus der DE-OS 38 29 668 ist bereits ein Beispiel für einen Abgasschalldämpfer für Zweitaktmotoren angegeben, welcher in seinem Inneren einen katalytischen Konverter zur Abgasreinigung enthält.

Auch aus der EP 0 470 113 B1 ist ein metallischer Katalysator-Trägerkörper bekannt, der insbesondere für die Befestigung in der Trennwand eines Schalldämpfergehäuses geeignet ist.

Die beschriebenen Anordnungen zur katalytischen Abgasreinigung von Kleinmotoren benötigen speziell gefertigte Wabenkörper, deren Herstellung, katalytische Beschichtung und Einbau relativ viele Arbeitsschritte verlangen und daher im Vergleich zu dem Kleinmotor selbst und einem zugehörigen Gerät verhältnismäßig teuer sind. Um zu einer weiteren Verbreitung der katalytischen Abgasreinigung bei Kleinmotoren zu kommen, ist es aber notwendig, die Kosten für solche Abgasreinigungsvorrichtungen drastisch zu reduzieren.

Aufgabe der vorliegenden Erfindung ist daher ein katalytischer Konverter für einen Kleinmotor, der sehr preisgünstig herstellbar ist, möglichst geringe konstruktive Änderungen an schon existierenden Kleinmotoren und deren Abgasanlagen verlangt, und trotzdem einen erheblichen Anteil der Schadstoffe aus dem Abgas katalytisch entfernen kann.

Zur Lösung dieser Aufgabe dient ein katalytischer Konverter gemäß dem Anspruch 1, wobei ein entsprechendes Herstellungsverfahren im Anspruch 11 angegeben ist. Vorteilhafte Ausgestaltungen sind in den jeweils abhängigen Ansprüchen angegeben.

Katalytische Konverter enthalten üblicherweise Wabenkörper, um in einem Teilvolumen des Abgassystems eine genügend große Oberfläche für eine katalytische Umsetzung bereitzustellen. Solche Wabenkörper werden insbesondere aus Metallblechen hergestellt, wobei zumindest ein Teil dieser Metallbleche so strukturiert ist, daß sich insgesamt für Abgas durchlässige Kanäle ergeben. Im einfachsten Fall werden abwechselnde glatte und gewellte Blechlagen verwendet. Für die vorliegende Erfindung kommen allerdings eine Vielzahl von Strukturen in Betracht, so daß auch Blechlagen mit zwei unterschiedlichen Wellungen oder Blechlagen mit abwechselnd schräg zueinander angeordneten Wellungen verwendet werden können. Im Stand der Technik ist es bisher üblich, ein für den Wabenkörper vorgesehenes Teilvolumen möglichst gleichmäßig mit Kanälen auszufüllen, wobei alle bekannten Herstellungsverfahren es nach Möglichkeit vermeiden, einen größeren Anteil an Kanälen beim Einbau des Wabenkörpers in ein Abgassystem zu deformieren oder zu zerstören. Zwar werden Wabenkörper gelegentlich unter einer Vorspannung in ein Mantelrohr oder ein Gehäuse eingefügt, jedoch werden dabei im allgemeinen die Kanäle nicht oder nur zu einem geringen Anteil plastisch verformt. Gemäß der erfindungsgemäßen Lösung wird dieser Weg für katalytische Konverter von Kleinmotoren verlassen, um die Herstellung drastisch zu vereinfachen. Schalldämpfergehäuse für Kleinmotoren weisen im allgemeinen ein größeres Volumen auf als für die Unterbringung eines Katalysator-Trägerkörpers zur vollständigen Abgasreinigung notwendig ist. Es kommt daher nicht auf die optimale Ausnutzung des vorhandenen Volumens oder die Minimierung eines Gehäuses an. Man kann daher in Kauf nehmen, daß ein Teil des Volumens durch plastisch deformierte Kanäle teilweise versperrt wird, ohne daß dies die Funktion oder die Abgasreinigung beeinträchtigt. Dies eröffnet die Möglichkeit, als Wabenkörper einfach einen geschichteten, gewickelten oder anderweitig gefalteten Stapel von mit katalytisch aktivem Material beschichteten Blechlagen zu verwenden, die unter plastischer Verformung von einem großen Anteil der Zellen, beispielsweise 10, 20 oder bis zu 30 %, in das Schalldämpfergehäuse gequetscht wird, so daß er zumindest ein Teilvolumen des Schalldämpfergehäuses vollständig ausfüllt.

Diese Methode hat, wie im folgenden anhand bevorzugter Ausführungsbeispiele beschrieben wird, viele fertigungstechnische Vorteile und führt zu einem einfachen, aber im Betrieb haltbaren katalytischen Konverter.

Im allgemeinen besteht ein Schalldämpfergehäuse für Kleinmotoren aus zwei oder mehr einzelnen Teilen, insbesondere Halbschalen und einer Trennwand, die mittels eines einfachen Verbindungsvorganges, z. B. Umbördeln oder Verschweißen, zusammengefügt werden. Diese Gehäuseteile können beim Zusammensetzen gleichzeitig für die Formgebung des Wabenkörpers eingesetzt werden, ohne daß es zusätzlicher Werkzeuge bedarf. Ein Stapel von Blechlagen mit größerem Volumen als dem auszufüllenden Teilvolumen des Schalldämpfergehäuses wird einfach beim Zusammenfügen des Gehäuses an die vorgesehene Stelle gelegt und beim Zusammenfügen der Gehäuseteile in seine endgültige Position und Form gequetscht. Auch wenn 15 bis 30 % der Kanäle dabei plastisch und/oder elastisch verformt werden, nämlich an den seitlichen Enden des Stapels und in den äußeren Randbereichen, so bleiben doch genügend Zellen gasdurchlässig, so daß eine effektive katalytische Reinigung sichergestellt ist.

Um ein Verrutschen des Wabenkörpers im Schalldämpfergehäuse in Gasströmungsrichtung zu vermeiden, sollten die seitlichen Enden des Stapels in einer bevorzugten Ausführungsform an oder in den Wänden des Gehäuses gehaltert sein.

Wichtig für einen einfachen Herstellungsprozess ist auch, daß die Bleche vor der Anbringung in dem Schalldämpfergehäuse bereits mit katalytisch aktivem Material beschichtet sind, entweder indem für die gesamte Fertigung schon beschichtete Bleche verwendet werden, oder indem ein vorgefertigter Stapel von Blechlagen als ganzes beschichtet wird.

Ein wesentlicher Vorteil des erfindungsgemäßen katalytischen Konverters besteht darin, daß die erhebliche Verformung der Kanäle zum Teil plastisch und zum Teil elastisch ist, so daß der Wabenkörper unter einer Vorspannung verbleibt, die bei allen Betriebsbedingungen, insbesondere thermischen Wechselbelastungen, ein Lockern der Blechlagen verhindert. Im allgemeinen wird in einem erfindungsgemäß hergestellten katalytischen Konverter der Wabenkörper unter maximaler Vorspannung sein, da er überall über die Elastizitätsgrenze hinaus verformt ist. Dies unterbindet Relativbewegungen zwischen den Blechlagen auch bei mit steigender Temperatur abnehmender Elastizität.

An dieser Stelle sei darauf hingewiesen, daß für die vorliegende Erfindung insbesondere auch Blechlagen mit sogenannten transversalen Mikrostrukturen in Betracht kommen, welche im Stand der Technik bekannt sind. Diese Mikrostrukturen erhöhen die Effektivität bei der katalytischen Umsetzung und bewirken außerdem eine Verklammerung der Blechlagen untereinander, so daß diese sich insbesondere unter der hohen elastischen Vorspannung selbst unter ungünstigsten Bedingungen nicht gegeneinander verschieben können. Dies gilt auch dann, wenn nicht alle Blechlagen, sondern nur ein Teil mit ihren Enden am Schalldämpfergehäuse befestigt ist.

Besonders günstig ist es, wenn der in das Schalldämpfergehäuse einzuquetschende Stapel in seiner Ausgangsform an die Form des auszufüllenden Teilvolumens und an den bei der Quetschung zu erwartenden Verformungsgrad der einzelnen Bereiche angepaßt ist, wobei allerdings das Volumen des Stapels um mindestens 5 %, vorzugsweise mindestens 10 % größer als das auszufüllende Teilvolumen sein soll.

Daher kommen als Querschnittsformen für einen Stapel verschiedene Formen in Betracht, insbesondere Rechteck, Trapez, Oval oder im Einzelfall auch unregelmäßigere Formen. Zu beachten ist auch, daß einzelne Blechlagen, deren Enden an den Enden des Stapels entlang gebogen werden, länger sein sollten als weniger stark gebogene Blechlagen, wenn ihre Enden nach dem Quetschprozeß noch bis zur Gehäusewand oder eine Teilfüge reichen sollen.

Besonders bevorzugt ist es, bei aus mindestens zwei Teilen zusammengesetzten Schalldämpfergehäusen die zusammengequetschten Enden des Stapels in der Fuge zwischen diesen Teilen einzuklemmen, um den Wabenkörper insgesamt zu fixieren. Dies kann sowohl bei aus einzelnen Blechen gebildeten Stapeln, als auch bei aus einem oder mehreren Blechen gewickelten, gefalteten oder mäanderförmig gelegten Stapeln nach dem Zusammenquetschen der Enden durchgeführt werden. Dabei können die Enden des Stapels in die für das Zusammenfügen des Schalldämpfergehäuses bisher verwendete Technik mit einbezogen werden, so daß die Befestigung beispielsweise durch Umbördeln, Verschweißen mit einer Schweißnaht oder durch Punktschweißungen erfolgen kann. Insbesondere beim Umbördeln, aber auch beim Einbinden in eine Schweißnaht stört im allgemeinen die katalytisch aktive Beschichtung auf den Blechen nicht, so daß keine zusätzlichen Bearbeitungsschritte zu deren Entfernung erforderlich sind.

Vorteilhafte Ausgestaltungen und Ausführungsbeispiele der Erfindung werden im folgenden anhand der Zeichnung erläutert, wobei die Erfindung jedoch nicht auf die gezeigten Ausführungsbeispiele beschränkt ist. Es zeigen:
- Figur 1: einen Längsschnitt durch ein Schalldämpfergehäuse mit schematisch angedeutetem Einbauort eines katalytischen Konverters,
- Figur 2: im Querschnitt die Teile eines Schalldämpfergehäuses einschließlich eines Stapels kurz vor dem Zusammenbau,
- Figur 3: einen Querschnitt entlang der Schnittlinie III-III in Figur 1 durch ein Schalldämpfergehäuse nach dem Zusammenbau und
die Figuren 4, 5, 6, 7 und 8 verschiedene Formen von Stapeln zumindest teilweise strukturierter Blechlagen.

Figur 1 zeigt schematisch im Längsschnitt ein Schalldämpfergehäuse 3 für einen Kleinmotor. Durch einen Abgaseintritt 1 gelangt das Abgas in das Unterteil 3.2 des Schalldämpfergehäuses, von wo es durch Öffnungen in einer Trennwand 3.3 in das Oberteil 3.1 des Schalldämpfergehäuses gelangt. Von hier durchströmt es die Kanäle 7 eines Wabenkörpers 4 und gelangt dann zum Abgasaustritt 2. Oberteil 3.1 und Unterteil 3.2 des Schalldämpfergehäuses sowie die Trennwand 3.3 sind im Bereich einer Teilfüge 3.4 miteinander verbunden, beispielsweise durch Umbördeln oder durch eine Schweißnaht.

Figur 2 veranschaulicht schematisch im Querschnitt das Zusammenfugen von Oberteil 3.1, Unterteil 3.2, Trennwand 3.3 des Schalldämpfergehäuses und eines Stapels 8 von Blechlagen 5, 6, wobei der Vorgang des Zusammenfügens durch Pfeile angedeutet ist. Der Stapel 8 ist im vorliegenden Ausrührungsbeispiel aus abwechselnd angeordneten einzelnen glatten Blechlagen 5 und gewellten Blechlagen 6 gebildet, die zusammen eine Vielzahl von für das Abgas durchlässigen Kanälen 7 bilden. Die Blechlagen 5, 6 sind mit katalytisch aktivem Material 10 beschichtet. Diese Beschichtung kann entweder schon in einem kontinuierlichen Prozeß vor allen übrigen Bearbeitungsschritten auf die Blechlagen 5, 6 aufgebracht sein, oder aber nach dem Schichten des Stapel 8 gemeinsam aufgebracht werden.

Figur 3 zeigt im Querschnitt entlang der Linie III-III in Figur 1 ein im wesentlichen fertig zusammengebautes Schalldämpfergehäuse mit eingequetschtem Wabenkörper. Man erkennt, daß die seitlichen Enden 9 des in Figur 2 noch undeformiert dargestellten Stapels 8 nunmehr zusammengequetscht sind, wobei außerdem auch in den Randbereichen des Wabenkörpers zahlreiche Kanäle 7.1 plastisch deformiert sind. Trotzdem verbleiben, insbesondere im inneren Bereich des Wabenkörpers, noch genügend nicht plastisch deformierte Kanäle, welche für die katalytische Umsetzung von hindurch geleitetem Abgas ausreichen. Diese Kanäle 7 sind jedoch durch die auf den gesamten Wabenkörper ausgeübten Quetschkräfte erheblich elastisch verformt, so daß sich der ganze Wabenkörper unter einer erheblichen Vorspannung befindet. Die gequetschten seitlichen Enden 9 des Blechstapels sind zwischen Oberteil 3.1 und Trennwand 3.3 des Schalldämpfergehäuses eingeklemmt und können in die übliche Verbindungstechnik des Schalldämpfergehäuses miteinbezogen werden. Wie auf der rechten Seite der Figur 3 dargestellt, kann dies eine Umbördelung 3.5 sein. Möglich ist aber auch eine auf der linken Seite der Figur 3 angedeutete Schweißverbindung 3.6, welche die Enden der Blechlagen 5, 6 des Oberteils 3.1, des Unterteils 3.2 und der Trennwand 3.3 miteinbezieht.

In den Figuren 4, 5, 6, 7 und 8 sind verschiedene Ausgangsformen für den in das Schalldämpfergehäuse 3 zu integrierenden Wabenkörper 4 als Auswahl der insgesamt möglichen Formen dargestellt. Figur 4 zeigt dabei einen trapezförmigen Blechstapel 11, aus glatten Blechlagen 5 und gewellten Blechlagen 6, wobei in den seitlichen Endbereichen 9 des Blechstapels 11 gerade diejenigen Blechlagen länger sind, deren Enden bis zur Teilfuge einen längeren Weg nach dem Zusammenbau haben. Auf diese Weise wird sichergestellt, daß die Enden praktisch aller Blechlagen zuverlässig gehaltert werden können. In Figur 5 ist ein mäanderförmiger Blechstapel 12.1 dargestellt, bei dem eine gewellte Blechlage 6 mäanderförmig geschichtet ist, wobei zwischen den einzelnen Lagen einzelne glatte Bleche 5 angeordnet sind. Eine ähnliche Konfiguration ist in Figur 6 dargestellt, wobei dort allerdings nur ein einziges Blech, welches abschnittsweise glatt und gewellt ist, zu einem mäanderförmigen Blechstapel 12.2 geschichtet wurde. Figur 7 zeigt einen ovalen Blechstapel 13 aus einem glatten 5 und einem gewellten Blech 6 als Ausgangsstapel. Ein solcher Stapel kann in herkömmmlicher Weise durch Flachdrücken eines mit einem zylindrischen Hohlraum gewickelten spiralförmigen Blechstapels erreicht werden.

Figur 8 zeigt schließlich eine besonders bevorzugte Ausführungsform, bei der nur die glatten Blechlagen 5 in die Verbindung der Teilfuge einbezogen werden sollen. Aus diesem Grunde stehen die Enden der glatten Blechlagen unterschiedlich weit über, entsprechend ihrem Weg bis zur Teilfuge. Die gewellten Blechlagen 6 sind kürzer und in ihrer jeweiligen Länge der Querschnittsform des Schalldämpfergehäuses angepaßt und wiederum mit einem gewissen Überschuß an Volumen, welches später durch plastische Deformation reduziert wird, ausgestattet. Um ein Verrutschen der gewellten Blechlagen 6 im fertigen Wabenkörper in Gasströmungsrichtung zu vermeiden, sind die glatten 5 und die gewellten Blechlagen 6 mit formschlüssig ineinander greifenden Strukturen ausgestattet. Hierzu eignen sich insbesondere quer zur Strömungsrichtung verlaufende Mikrostrukturen, wie sie aus dem Stand der Technik bekannt sind.

Die vorliegende Erfindung schafft durch preisgünstige Herstellungstechnik die Möglichkeit, Abgaskatalysatoren auch bei Kleinmotoren auf breiter Basis anwenden zu können, um die Umwelt und das Bedienungspersonal der Kleinmotoren zu entlasten.

### Bezugszeichenliste

- 1: Abgaseintritt
- 2: Abgasaustritt
- 3: Schalldämpfergehäuse
- 3.1: Oberteil des Schalldämpfergehäuses
- 3.2: Unterteil des Schalldämpfergehäuses
- 3.3: Trennwand im Schalldämpfergehäuse
- 3.4: Teilfuge
- 3.5: Umbördelung
- 3.6: Verbindungsschweißung
- 4: Wabenkörper
- 5: glatte Blechlage
- 6: gewellte Blechlage
- 7: Kanal
- 7.1: deformierter Kanal
- 8: Stapel von Blechlagen
- 9: gequetschtes seitliches Ende des Blechstapels
- 10: katalytisch aktives Material (Beschichtung)
- 11: trapezförmiger Blechstapel
- 12.1: mäanderförmiger Blechstapel mit eingelegten glatten Blechlagen
- 12.2: mäanderförmiger Blechstapel aus unterschiedlichen Abschnitten
- 13: ovaler Blechstapel
- 14: Blechstapel mit überstehenden glatten Blechlagen

## Patentansprüche

1. Katalytischer Konverter in einem Schalldämpfergehäuse (3) für einen Kleinmotor, bei welchem in einem motornah angeordneten Schalldämpfergehäuse (3) ein mit katalytisch aktivem Material (10) beschichteter Wabenkörper (4) aus zumindest teilweise strukturierten Blechlagen (5, 6) mit für Abgas durchlässigen Kanälen (7) so angeordnet ist, daß zumindest ein überwiegender Anteil des Abgases des Kleinmotors den Wabenkörper (4) durchströmen muß,
**dadurch gekennzeichnet,**
**daß** der Wabenkörper (4) ein geschichteter, gewickelter oder gefalteter Stapel von Blechlagen (8) ist, die unter plastischer Verformung von wenigstens 10 %, vorzugsweise 20 bis 30 %, der Kanäle (7) so in das Schalldämpfergehäuse (3) gequetscht werden, daß der Wabenkörper (4) zumindest ein Teilvolumen des Schalldämpfergehäuses (3) vollständig ausfüllt.

2. Katalytischer Konverter nach Anspruch 1, **dadurch gekennzeichnet, daß** der Stapel (8) seitliche Enden (9) aufweist, die an oder in den Wänden des Gehäuses (3) gehaltert sind.

3. Katalytischer Konverter nach Anspruch 1 oder 2, **dadurch gekennzeichnet, daß** die Blechlagen (5, 6) vor der Anbringung in dem Schalldämpfergehäuse (3) mit katalytisch aktivem Material (10) beschichtet sind.

4. Katalytischer Konverter nach Anspruch 1, 2 oder 3, **dadurch gekennzeichnet, daß** die Verformung der Kanäle (7.1) zum Teil plastisch und zum Teil elastisch ist, so daß der Wabenkörper (4) unter einer Vorspannung verbleibt, die bei allen Betriebsbedingungen, insbesondere thermischen Wechselbelastungen, ein Lockern der Blechlagen (4, 5) verhindert.

5. Katalytischer Konverter nach einem der vorhergehenden Ansprüche, **dadurch gekennzeichnet, daß** der Stapel (8) eine der Form des auszufüllenden Teilvolumens des Schalldämpfergehäuses (3) angepaßte Ausgangsform aufweist, allerdings mit einem um mindestens 5%, vorzugsweise mindestens 10 %, größeren Volumen.

6. Katalytischer Konverter nach einem der vorhergehenden Ansprüche, **dadurch gekennzeichnet, daß** der Stapel (8) vor der Einbringung in das Schalldämpfergehäuse (3) im Querschnitt rechteckig ist.

7. Katalytischer Konverter nach einem der Ansprüche 1 bis 6, **dadurch gekennzeichnet, daß** der Stapel (11) vor der Einbringung in das Schalldämpfergehäuse (3) im Querschnitt trapezförmig ist.

8. Katalytischer Konverter nach einem der Ansprüche 1 bis 6, **dadurch gekennzeichnet, daß** der Stapel (13) vor der Einbringung in das Schalldämpfergehäuse (3) im Querschnitt oval ist.

9. Katalytischer Konverter nach einem der vorhergehenden Ansprüche, **dadurch gekennzeichnet, daß** der Stapel (8; 11; 14) aus einzelnen, zumindest teilweise strukturierten Blechlagen (4, 5) geschichtet ist, deren Enden zusammengequetscht (9) und am Schalldämpfergehäuse (3) fixiert sind, vorzugsweise in einer Fuge (3.4) zwischen zwei Teilen (3.1, 3.3) des Schalldämpfergehäuses (3) eingeklemmt.

10. Katalytischer Konverter nach einem der Ansprüche 1 bis 8, **dadurch gekennzeichnet, daß** der Stapel (11; 12.1; 12.2; 13) aus einem oder mehreren zumindest teilweise strukturierten, mäanderförmig gelegten oder oval gewickelten Blechen (5, 6) gebildet ist, wobei die seitlichen Enden (9) des Stapels (11; 12.1; 12.2; 13) jeweils zusammengequetscht und am Schalldämpfergehäuse (3) fixiert sind, vorzugsweise in einer Fuge (3.4) zwischen zwei Teilen (3.1, 3.3) des Schalldämpfergehäuses (3) eingeklemmt.

11. Verfahren zum Herstellen eines katalytischen Konverters in einem Schalldämpfergehäuse (3) für einen Kleinmotor mit folgenden Schritten:
- es wird ein Stapel (8; 11; 12.1; 12.2; 13; 14) von zumindest teilweise strukturierten Blechlagen (5, 6) gebildet, der für ein Abgas durchlässige Kanäle (7) aufweist,
- der Stapel (8; 11; 12.1; 12.2; 13; 14) wird unter plastischer Verformung von mindestens 10 %, vorzugsweise 20 bis 30 %, der Kanäle (7) in ein Teilvolumen des Schalldämpfergehäuses (3) gequetscht, wobei dieses Teilvolumen vollständig ausgefüllt wird.

12. Verfahren nach Anspruch 11, **dadurch gekennzeichnet, daß** der Stapel (8; 11; 12.1; 12.2; 13; 14) seitliche Enden (9) aufweist, wobei die seitlichen Enden (9) des gequetschten Stapels (8; 11; 12.1; 12.2; 13; 14) an oder in der Wand des Schalldämpfergehäuses (3) fixiert werden.

13. Verfahren nach Anspruch 11 oder 12, **dadurch gekennzeichnet, daß** die Bleche (5, 6) vor dem Bilden des Stapels (8; 11; 12.1; 12.2; 13; 14) oder zumindest vor dem Einbau in das Schalldämpfergehäuse (3) mit katalytisch aktivem Material (10) beschichtet werden.

14. Verfahren nach Anspruch 11, 12 oder 13, **dadurch gekennzeichnet, daß** die Quetschung des Stapels (8; 11; 12.1; 12.2; 13; 14) durch Zusammensetzen von zwei oder mehr Gehäuseteilen (3.1, 3.2, 3.3) des Schalldämpfergehäuses (3) erfolgt, zwischen die der Stapel (8; 11; 12.1; 12.2; 13; 14) eingefügt wird.

15. Verfahren nach einem der Ansprüche 11 bis 14, **dadurch gekennzeichnet, daß** der Stapel (8; 11; 12.1; 12.2; 13; 14) etwas breiter als das Schalldämpfergehäuse (3) hergestellt wird, so daß seine seitlichen Enden (9) nach dem Quetschen und Zusammenfügen des Schalldämpfergehäuses (3) an einer oder zwei Seiten aus dem Gehäuse (3) vorstehen und dort durch Umbördeln (3.5) oder eine fügetechnische Verbindung (3.6) in die Verbindung der Schalldämpfergehäuseteile (3.1, 3.2, 3.3) mit einbezogen werden können.

## Claims

1. A catalytic converter in a silencer housing (3) for a small engine, whereby a honeycomb body (4) being coated with catalytically active material (10) and made of at least partly structured sheet metal layers (5, 6) with channels (7) for passage of an exhaust gas is arranged in a silencer housing (3) proximate to the engine, so that at least a predominant portion of the exhaust gas of the small engine must flow through said honeycomb body (4), **characterized in that**, said honeycomb body (4) is a layered, wound or folded stack of sheet metal layers (8), being squeezed into the silencer housing (3) with plastic deformation of at least 10 %, preferably 20 to 30 %, of the channels (7), so that said honeycomb body (4) fills at least completely a partial volume of said silencer housing (3).

2. The catalytic converter according to claim 1, **characterized in that** the stack (8) has lateral ends (9) retained on or in the walls of said housing (3).

3. The catalytic converter according to claim 1 or 2, **characterized in that** said sheet metal layers (5, 6) are coated with said catalytically active material (10) before fitting in said silencer housing (3).

4. The catalytic converter according to claim 1, 2 or 3, **characterized in that** said channels (7.1) are partly plastically and partly elastically deformed, causing said honeycomb body (4) to remain under a pretension for preventing loosening of said sheet metal layers (4, 5) under all operating conditions, particularly varying thermal stresses.

5. The catalytic converter according to one of the preceding claims, **characterized in that** the stack (8) has an initial shape matching a shape of said partial volume of said silencer housing (3) to be filled, but with a volume which is at least 5 % greater, preferably at least 10 % greater.

6. The catalytic converter according to one of the preceding claims, **characterized in that** said stack (8) has a rectangular cross-section before insertion in said silencer housing (3).

7. The catalytic converter according to one of the claims 1 to 6, **characterized in that** the stack (11) has a trapezoidal cross-section before insertion in said silencer housing (3).

8. The catalytic converter according to one of the claims 1 to 6, **characterized in that** the stack (13) has an oval cross-section before insertion in said silencer housing (3).

9. The catalytic converter according to one of the preceding claims, **characterized in that** said stack (8; 11; 14) is sheeted of individual at least partly structured sheet metal layers (4, 5) the ends of which are squeezed together (9) and fixed onto said silencer housing (3), preferably clamped in a seam (3.4) between two parts (3.1, 3.3) of said silencer housing (3).

10. The catalytic converter according to one of claims 1 to 8, **characterized in that** the stack (11; 12.1; 12.2; 13) is formed from one or several at least partly structured, meander-shaped or oval wound metal sheets (5, 6), the lateral ends (9) of said stack (11; 12.1; 12.2; 13) each being squeezed together and fixed to said silencer housing (3), preferably being clamped between two parts (3.1, 3.3) of said silencer housing (3).

11. A method for manufacturing a catalytic converter in a silencer housing (3) for a small engine, comprising the following steps:
- a stack (8; 11; 12.1; 12.2; 13; 14) of at least partly structured sheet metal layers (5, 6) is formed, which comprises channels (7) for passage of an exhaust gas,
- the stack (8; 11; 12.1; 12.2; 13; 14) is squeezed into a partial volume of the silencer housing (3) with plastic deformation of at least 10 %, preferably 20 to 30 %, of the channels (7), thereby completely filling the partial volume.

12. The method according to claim 11, **characterized in that** the stack (8; 11; 12.1; 12.2; 13; 14) comprises lateral ends (9), said lateral ends (9) of the squeezed stack (8; 11; 12.1; 12.2; 13; 14) being fixed on or in the wall of the silencer housing (3).

13. The method according to claim 11 or 12, **characterized in that** the metal sheets (5, 6) are coated with catalytically active material (10) before the formation of the stack (8; 11; 12.1; 12.2; 13; 14) or at least before the installation in the silencer housing (3).

14. The method according to claim 11, 12 or 13, **characterized in that** the squeezing of the stack (8; 11; 12.1; 12.2; 13; 14) is caused by assembling together two or more housing parts (3.1 3.2, 3.3) of the silencer housing (3) between which the stack (8; 11; 12.1; 12.2; 13; 14) is incorporated.

15. The method according to one of claims 11 to 14, **characterized in that** the stack (8; 11; 12.1; 12.2; 13; 14) is manufactured to be slightly wider than the silencer housing (3) causing the lateral ends (9) of the stack (8; 11; 12.1; 12.2; 13; 14) to project from one or two sides after squeezing and joining the silencer housing (3) and incorporating said lateral parts (9) in the joining of the silencer housing parts (3.1, 3.2, 3.3) by beading the edges (3.5) or by a joining technique.

## Revendications

1. Convertisseur catalytique dans une enveloppe de pot d'échappement (3) pour un moteur de faible puissance, dans le cas duquel dans une enveloppe de pot d'échappement (3) agencée proche du moteur un corps alvéolaire (4) revêtu de matériau à effet catalytique (10), le corps alvéolaire étant constitué de couches de tôles (5, 6) au moins partiellement structurées avec des canaux (7) pouvant être traversés par des gaz d'échappement et est agencé de telle façon qu'au moins une part prépondérante des gaz d'échappement du moteur de faible puissance doit traverser le corps alvéolaire (4), **caractérisé en ce que** le corps alvéolaire (4) est une pile stratifiée, enroulée ou pliéc de couches de tôles (8), qui sont serrées de telle manière dans l'enveloppe de pot d'échappement (3) sous déformation plastique d'au moins 10 %, de préférence 20 à 30 %, des canaux (7) que le corps alvéolaire (4) garnisse totalement au moins un volume partiel de l'enveloppe de pot d'échappement (3).

2. Convertisseur catalytique selon la revendication 1, **caractérisé en ce que** la pile (8) présente des extrémités latérales (9), qui sont fixées aux ou dans les parois de l'enveloppe (3).

3. Convertisseur catalytique selon la revendication 1 ou 2, **caractérisé en ce qu'**avant d'être rapportées dans l'enveloppe de pot d'échappement les couches de tôles (5, 6) sont revêtues de matériau à effet catalytique (10).

4. Convertisseur catalytique selon la revendication 1, 2 ou 3, **caractérisé en ce que** la déformation des canaux (7.1) est en partie plastique et en partie élastique, de sorte que le corps alvéolaire (4) reste sous une précontrainte qui dans toutes les conditions d'opération, notamment dans le cas de contraintes thermiques alternées, empêche un desserrement des couches de tôles (4, 5).

5. Convertisseur catalytique selon l'une des revendications précédentes, **caractérisé en ce que** la pile (8) présente une forme de départ s'adaptant à la forme du volume partiel devant être garni de l'enveloppe de pot d'échappement (3), cependant avec un volume qui est au moins 5 %, de préférence 10 %, plus élevé.

6. Convertisseur catalytique selon l'une des revendications précédentes, **caractérisé en ce qu'**avant l'introduction dans l'enveloppe de pot d'échappement (3) la pile (8) présente une section de forme rectangulaire.

7. Convertisseur catalytique selon l'une des revendications 1 à 6, **caractérisé en ce qu'**avant l'introduction dans l'enveloppe de pot d'échappement (3) la pile (11) présente une section de forme trapézoïdale.

8. Convertisseur catalytique selon l'une des revendications 1 à 6, **caractérisé en ce qu'**avant l'introduction dans l'enveloppe de pot d'échappement (3) la pile (13) présente une section de forme ovale.

9. Convertisseur catalytique selon l'une des revendications précédentes, **caractérisé en ce que** la pile (8 ; 11 ; 14) est empilée de couches de tôles (4, 5) individuelles étant au moins partiellement structurées, dont les extrémités sont serrées (9) l'une contre l'autre et fixées à l'enveloppe de pot d'échappement (3), de préférence coincées dans une fente (3.4) entre deux parties (3.1, 3.3) de l'enveloppe de pot d'échappement (3).

10. Convertisseur catalytique selon l'une des revendications 1 à 8, **caractérisé en ce que** la pile (11 ; 12.1 ; 12.2; 13) est formée d'une ou plusieurs tôles (5, 6) au moins partiellement structurées, posées en forme de méandres ou enroulées en forme ovale, les extrémités latérales (9) de la pile (11; 12.1 ; 12.2 ; 13) étant serrées l'une contre l'autre respectivement et fixées à l'enveloppe de pot d'échappement (3), de préférence dans une fente (3.4) entre deux parties (3.1, 3.3) de l'enveloppe de pot d'échappement (3).

11. Procédé destiné à la fabrication d'un convertisseur catalytique dans une enveloppe de pot d'échappement (3) pour un moteur de faible puissance avec les étapes suivantes :
- une pile (8 ; 11 ; 12.1 ; 12.2 ; 13 ; 14) de couches de tôles (5, 6) au moins partiellement structurées est formée qui présente des canaux (7) pouvant être traversés par un gaz d'échappement,
- la pile (8 ; 11 ; 12.1 ; 12.2 ; 13 ; 14) est serrée sous déformation plastique d'au moins 10%, de préférence de 20 à 30%, des canaux (7) dans un volume partiel de l'enveloppe de pot d'échappement (3) ce volume partiel étant garni entièrement.

12. Procédé selon la revendication 11, **caractérisé en ce que** la pile (8 ; 11 ; 12.1 ; 12.2 ; 13 ; 14) présente des extrémités latérales (9), les extrémités latérales (9) de la pile serrée (8 ; 11 ; 12.1 ; 12.2 ; 13 ; 14) étant fixées à ou dans la paroi de l'enveloppe de pot d'échappement (3).

13. Procédé selon la revendication 11 ou 12, **caractérisé en ce qu'**avant la formation de la pile (8 ; 11 ; 12.1 ; 12.2 ; 13 ; 14) ou au moins avant le montage dans l'enveloppe de pot d'échappement (3) les tôles (5, 6) sont revêtues de matériau à effet catalytique (10).

14. Procédé selon la revendication 11, 12 ou 13, **caractérisé en ce que** le serrage de la pile (8; 11; 12.1; 12.2; 13; 14) est effectué par l'assemblage de deux parties d'enveloppe (3.1, 3.2, 3.3) ou plus de l'enveloppe de pot d'échappement (3), entre lesquelles la pile (8 ; 11 ; 12.1 ; 12.2 ; 13 ; 14) est introduite.

15. Procédé selon l'une des revendications 11 à 14, **caractérisé en ce que** la pile (8 ; 11 ; 12.1 ; 12.2 ; 13 ; 14) est fabriquée de façon un peu plus large que l'enveloppe de pot d'échappement (3) de sorte qu'après le serrage et l'assemblage de l'enveloppe de pot d'échappement (3) ses faces latérales (9) soient en saillie par rapport à l'enveloppe (3) au niveau d'un ou de deux cotés et peuvent y être incluses dans la liaison des parties de l'enveloppe de pot d'échappement (3.1, 3.2, 4.3) par bridage (3.5) ou par une liaison par technique de jointoiement.
